# EUROPÄISCHE PATENTANMELDUNG

(11) **EP 1 201 988 A2**
(43) Veröffentlichungstag der Anmeldung: **02.05.2002**
(21) Anmeldenummer: 01890297.3
(22) Anmeldetag: 22.10.2001
(51) Int. Cl.: F21V 14/08

(54) **Fahrzeugscheinwerfer**

(30) Priorität: 25.10.2000 AT 18292000
(71) Anmelder: Zizala Lichtsysteme GmbH, A-3250 Wieselburg (AT)
(72) Erfinder: Tiefenbacher, Ewald, 3373 Kemmelbach (AT); Wutzl, Gottfried, 3261 Steinakirchen (AT)
(74) Vertreter: Matschnig, Franz, Dipl.-Ing.

(57) **Zusammenfassung**

Die Erfindung betrifft einen Fahrzeugscheinwerfer nach dem Projektionsprinzip, mit einem Reflektor (1), einer Lichtquelle (30), und einer in Lichtrichtung vor dem Reflektor (1) angeordneten Linse (16), sowie einer zwischen dem Reflektor und der Linse angeordneten Blendenanordnung (100) aus einer in einer Ebene bewegbaren, höhenverstellbaren Blende (3). Die Blende (3) ist beweglich mit einem Verbindungsmittel (8) und dieses beweglich mit einem Hebel (9) verbunden, wobei der Hebel mittels eines Stellgliedes (14) einer Einstelleinrichtung (11) zu einer Verschwenkbewegung um seine Achse (10) veranlassbar ist. Der Hebel (9) setzt die Bewegung des Ausgangsgliedes in eine beispielsweise abwärts gerichtete Bewegung des Verbindungsmittels um, wodurch die Blende (3) aus ihrer optisch wirksamen Position nach unten, in eine optisch unwirksame Position verschwenkt wird. Die Einstelleinrichtung ist dabei außerhalb des von Reflektor (1), Blendenanordnung (100) und Linse (16) gebildeten optischen Systems angeordnet.

## Beschreibung

Die Erfindung betrifft einen Fahrzeugscheinwerfer nach dem Projektionsprinzip, mit einem Reflektor, zumindest einer Lichtquelle, und einer in Lichtrichtung vor dem Reflektor angeordneten Linse, sowie einer zwischen dem Reflektor und der Linse angeordneten Blendenanordnung aus zumindest einer in den Strahlengang bewegbaren bzw. aus diesem herausbewegbaren Blende, mit einer Einstelleinrichtung, welche ein bewegliches Stellglied aufweist, das mit der zumindest einen Blende so verbunden ist, dass bei einem Betätigen der Einstelleinrichtung die zumindest eine Blende aus einer angehobenen/abgesenkten Position in eine abgesenkte/angehobene Position bewegbar ist, wobei die Einstelleinrichtung außerhalb des von Reflektor, Blendenanordnung und Linse gebildeten optischen Systems angeordnet ist, und das Stellglied mit einem um eine Achse drehbar gelagerten Hebel verbunden ist, wobei der Hebel in Folge der Bewegung des Stellglieds zu einer Drehbewegung um seine Achse veranlaßbar ist.

Aus der DE 38 06 658 A1 ist ein Scheinwerfer mit einer fernbetätigbaren Einstelleinrichtung bekannt, bei dem eine zwischen einem Reflektor und einer Linse angeordnete Blende mittels der Einstelleinrichtung in den Strahlengang einschwenkbar ist. Die Blende ist an einem Trägerelement um eine horizontale, quer zur optischen Achse verlaufenden Drehachse, unterhalb der optischen Achse angebracht. Die an der Rückseite des Reflektors angeordnete Einstelleinrichtung weist ein stangenförmiges Stellglied auf, welches mit einem Schwenkarm der Blende gelenkig verbunden ist, und bei einem Betätigen der Einstelleinrichtung wird die Blende mittels des unterhalb des Reflektors verlaufenden Stellglieds gegen die Kraft einer Feder, die ebenfalls an dem Trägerelement und an dem Gelenkpunkt von Stellglied und Schwenkarm befestigt ist, aus einer abgesenkten in eine angehobene, Abblendlicht ergebende Position verschwenkt.

Die verstellbare Blende ist plattenförmig ausgeführt und steht in ihrer Abblendlichtstellung vertikal, während die Blende in ihrer Fernlichtstellung zur Linse hin geschwenkt ist und aus den vom Reflektor reflektierten Lichtstrahlen der Lichtquelle herausgeschwenkt ist.

Nachteilig an diesem Scheinwerfer ist, dass in Folge der besonderen Verschwenkbewegung aus einer im wesentlichen horizontalen Fernlichtlage in eine vertikale Abblendlichtlage der Platzbedarf im Scheinwerfer größer und somit der Scheinwerfer an sich größer konstruiert werden muss, was oftmals zu Raumproblemen führt. Außerdem ist der notwendige Kraftaufwand in Folge der besonderen Bewegung für ein Verschwenken der Blende relativ hoch, sodass der elektromotorische Aktor entsprechend groß dimensioniert werden muss.

Nach dem oben gesagten ist es eine Aufgabe der Erfindung, einen Scheinwerfer zu schaffen, bei dem ein Bewegen von einer oder mehreren Blenden zwischen unterschiedlichen, verschiedene Lichtverteilungen ergebenen Positionen ohne die oben genannten Nachteile auf konstruktiv einfache Weise möglich ist.

Diese Aufgabe wird mit einem eingangs genannten Scheinwerfer dadurch gelöst, dass erfindungsgemäß die zumindest eine Blende im wesentlichen in einer Ebene in Höhenrichtung bewegbar ist, und der Hebel und die zumindest eine Blende beweglich mit zumindest einem Verbindungsmittel verbunden sind, welches eine Verschwenkbewegung des Hebels in eine Verschwenkbewegung der zumindest einen Blende aus einer angehobenen/abgesenkten Position in eine abgesenkte/angehobene Position umsetzt.

Mit der Erfindung kann die zumindest eine Blende in einer im wesentlichen vertikalen Ebene bewegt werden, wodurch die Nachteile des in der DE 38 06 658 A1 beschriebenen Fahrzeugscheinwerfers auf einfache Weise behoben werden können. Die Bewegung des Stellgliedes wird mit dem Hebel derart umgelenkt, dass die Bewegungsrichtung der Blende sowie des Stellgliedes voneinander unabhängig werden, sodass die Blende nicht mehr nur zwischen einer horizontalen und einer vertikalen Lage verschwenkt werden kann, wenn das Stellglied sich beispielsweise in einer Horizontalebene in etwa parallel zur optischen Achse bewegt, sondern die Blende sich in einer wesentlich günstigeren Richtung bewegen kann, bei der nur geringe Bewegungen notwendig sind, um verschiedene Lichtverteilungen zu erzielen. Durch Ausnutzung der Hebelwirkung kann die Einstelleinrichtung außerdem nochmals entsprechend kleiner dimensioniert werden.

Für eine scharfe Abbildung der Hell-Dunkelgrenze in der Abblendlichtverteilung ist es günstig, wenn die Bewegungsebene der zumindest einen Blende im wesentlichen normal auf eine durch die optische Achse verlaufende Vertikalebene steht.

Der Scheinwerfer kann klein gebaut werden, und außerdem ist bei einem Umschalten zwischen verschiedenen Lichtverteilungen nur eine geringe Bewegung der Blenden notwendig, wenn die Bewegungsebene der zumindest einen Blende einen im wesentlichen zur Richtung der optischen Achse parallelen Normalvektor aufweist.

Bei einer einfachen, erprobten Ausführungsform der Erfindung ist die zumindest eine Blende um eine Blendenachse in ihrer Bewegungsebene verschwenkbar.

Ein rasches Umschalten zwischen verschiedenen Lichtverteilungen ist möglich, wenn die zumindest eine Blende in Führungen geführt ist, da hier bereits durch geringe Höhenbewegungen einer Blende der gesamte Bereich der Blendenoberkante ausreichend aus dem Strahlengang bewegt bzw. in diesen hineinbewegt werden kann.

Als besonders deutlich erweisen sich obige Vorteile, wenn der Hebel im wesentlichen in eine Bewegungsrichtung der zumindest einen Blende verschwenkbar ist. Insbesondere ist hier gemeint, dass jene Stellen des Hebels, die mit den Blenden verbunden sind, eine im wesentlichen gleichgerichtete Bewegung wie die Blenden aufweisen.

Aufgrund der räumlichen Verhältnisse ist es vorteilhaft, wenn der Hebel außerhalb des von Reflektor, Blendenanordnung und Linse gebildeten optischen Systems angeordnet ist.

Das zumindest eine Verbindungsmittel zwischen Hebel und Blende ist beispielsweise drahtförmig, wodurch eine einfache und kostengünstige Fertigung möglich ist. Grundsätzlich ist es auch möglich, dass das zumindest eine Verbindungsmittel stangenförmig ausgebildet ist.

Ein nur geringer Kraftaufwand bei der Verstellung der Blenden ist dann notwendig, wenn die Verbindungsmittel mit der zumindest einen Blende in einem äußeren, dem Bereich der Blendenachse bezüglich der optischen Achse gegenüberliegenden Bereich verbunden sind.

Bei einer in Führungen geführten Blende ist es zweckmäßig, wenn an der Blende zumindest zwei Verbindungsmittel angreifen. Auf diese Weise kann ein Verkanten der Blende in den Führungen vermieden werden, insbesondere wenn etwa ein Verbindungsmittel links der Vertikalebene durch die optische Achse und das andere Verbindungsmittel rechts davon an der Blende angreift.

Um den Scheinwerfer auf einfache Weise für Rechts- und Linksverkehr verwenden zu können, ist zusätzlich zu der zumindest einen Blende eine Zusatzblende vorgesehen, welche um eine Drehachse in Höhenrichtung in einer zu der Bewegungsebene der Blende im wesentlichen parallelen Ebene verschwenkbar ist. Diese kann in den Strahlengang geschwenkt werden, sodass der Asymmetrieanteil in der von der einen Blende erzeugten Abblendlichtverteilung abgeschnitten wird, wodurch auch bei einem Fahren auf der anderen Straßenseite eine Blendung des Gegenverkehrs zuverlässig verhindert ist.

Günstig ist es, wenn die Blende sowie die Zusatzblende eine gemeinsame Blendenachse aufweisen.

Falls die Blende in Führungen geführt ist, ist es zweckmäßig wenn die Drehachse der Zusatzblende bezüglich der Blende fest ist, damit bei einem Umschalten auf die Fernlichtverteilung diese nicht von der Zusatzblende gestört wird.

Damit mit dem Scheinwerfer sowohl für Links- als auch für Rechtsverkehr ein Asymmetrieanteil in der Abblendlichtverteilung erzeugt werden kann, ist es günstig, wenn die Blendenanordnung aus zumindest zwei um Blendenachsen verschwenkbare Blenden besteht, und ein um eine Drehachse drehbar gelagertes Schwenkelement vorgesehen ist, dessen Drehachse im wesentlichen parallel zu den Blendenachsen verläuft und in horizontaler Richtung zwischen den Achsen der Blenden angeordnet ist, wobei das Schwenkelement mit den Achsen der Blenden gekoppelt ist, und bei Verschwenken des Schwenkelementes die eine Blendenachse aus einer angehobenen in eine abgesenkte Position und die andere Blendenachse aus einer abgesenkten in eine angehobene Position bewegbar ist.

Zweckmäßig ist es, wenn das Schwenkelement an einem Trägerelement drehbar gelagert ist. Auf diesem kann eine Vormontage erfolgen, sodass bei einem endgültigen Zusammenbau des Scheinwerfers nur das Trägerelement mit dem Reflektor entsprechend verbunden werden muss.

Bei einer Ausführungsform der Erfindung, bei der die Blendenachsen getrennt von dem Schwenkelement ausgebildet sind, ist es notwendig, dass das Schwenkelement an die Blendenachsen angepasste Ausnehmungen aufweist, mittels welcher die Blendenachsen bei einer Verschwenkung des Schwenkelements mitgeführt werden.

Es kann aber auch günstig sein, wenn die Blendenachsen bezüglich des Schwenkelements fest sind.

Da das Schwenkelement einen nur geringen Abstand zu dem Trägerelement aufweist, ist es in beiden Fällen günstig, wenn das Trägerelement Freistellungen für die Blendenachsen aufweist. Zweckmäßig kann es auch sein, wenn die Freistellungen so ausgebildet bzw. an die Blendenachsendurchmesser angepasst sind, dass sie als Führungen für die Blendenachsen dienen, wodurch die Bewegung und Lage der Blenden stabilisiert werden kann.

Zweckmäßig ist es auch, wenn die Drehachse in etwa mittig, im Bereich der vertikalen, die optische Achse enthaltenden Längsmittelebene durch das Schwenkelement verläuft. Auf diese Weise können durch eine geringe Verschwenkbewegung je nach Bedarf die beiden Blendenachsen nach oben oder unten bewegt werden.

Üblicherweise weist das Schwenkelement eine im wesentlichen flächige Ausgestaltung auf, und das Schwenkelement ist in Lichtaustrittsrichtung gesehen nach dem Trägerelement und vor der Blendenanordnung angeordnet.

Um die Konstruktion eines Scheinwerfers mit geringen Abmessungen zu ermöglichen, ist/sind das Trägerelement und/oder das Schwenkelement in optisch geringem Abstand zu der Blendenanordnung angeordnet.

Bei einer vorteilhaften Ausführung der Erfindung ist schließlich die Einstelleinrichtung als Hubmagnet ausgebildet ist.

Im folgenden ist die Erfindung an Hand der Zeichnung näher dargestellt. In dieser zeigen
- Fig. 1: eine perspektivische Seitenansicht eines beispielhaften erfindungsgemäßen Scheinwerfers mit einer um eine Blendenachse höhenverstellbaren Blende,
- Fig. 2: eine perspektivische Seitenansicht eines weiteren beispielhaften erfindungsgemäßen Scheinwerfers mit einer um eine Blendenachse höhenverstellbaren Blende,
- Fig.3: eine perspektivische Detailansicht einer Blendenanordnung eines Scheinwerfers nach der Fig. 2,
- Fig. 4: eine seitliche Vorderansicht einer Blendenanordnung mit in Führungen geführter höhenverstellbarer Blende,
- Fig. 4a: eine Hinteransicht einer Blendenanordnung mit in Führungen geführter Blende,
- Fig. 5: eine perspektivische Ansicht eines erfindungsgemäßen Scheinwerfers von schräg oben mit zwei verstellbaren Blenden,
- Fig. 6: eine perspektivische Ansicht eines erfindungsgemäßen Scheinwerfers von schräg unten mit zwei verstellbaren Blenden,
- Fig. 7: eine Ansicht der wesentlichen für den Schweinwerfer mit zwei verstellbaren Blenden verwendeten Bauteile,
- Fig. 8: eine Ansicht einer Blendenstellung des erfindungsgemäßen Scheinwerfers mit zwei verstellbaren Blenden für Abblendlicht bei Rechtsverkehr von schräg oben,
- Fig. 9: eine Vorderansicht der Blendenstellung gemäß Fig. 8,
- Fig. 10: eine Ansicht einer Blendenstellung des erfindungsgemäßen Scheinwerfers mit zwei verstellbaren Blenden für Abblendlicht bei Linkverkehr von schräg oben,
- Fig. 11: eine Vorderansicht der Blendenstellung gemäß Fig. 10,
- Fig. 12: eine Ansicht einer Blendenstellung für Fernlicht bei Rechtsverkehr von schräg oben, und
- Fig. 13: eine Vorderansicht der Blendenstellung gemäß Fig. 12.

In den Figuren ist ein erfindungsgemäßer Fahrzeugscheinwerfer schematisch dargestellt. Dieser besteht aus einem Reflektor 1, einer Lichtquelle 30, beispielsweise einer Xenon-Lampe, einer Blendenanordnung 100 sowie einer Linse 16, welche von einer Linsenhalterung 13 am Reflektor gehalten und positioniert ist.

In den Fig. 1 - 3 ist ein Scheinwerfer gezeigt, dessen Blendenanordnung 100 grundsätzlich aus einer um eine Blendenachse 6 beweglichen Blende 3 besteht. Diese Blende weist einen Blendenoberkantenverlauf zur Erzeugung eines Abblendlichtverteilungsmusters für Rechtsverkehr auf. Die Blende 3 ist dabei an einem Trägerelement 2 beweglich gelagert und im wesentlichen als ebenes Blechteil ausgebildet, das im wesentlichen in einer Vertikalebene, die einen Normalvektor parallel zur optischen Achse aufweist, bewegbar ist. Das Trägerelement 2 ist mit dem Reflektor etwa mittels Nieten, Schrauben, Schweißen etc. verbunden.

Die Blende ist in einer Ebene hinsichtlich ihrer Höhe bewegbar, wobei diese Ebene üblicherweise einen Normalvektor parallel zur optischen Achse X aufweist. Allerdings ist es auch möglich, dass die Bewegungsebene der Blende nach oben oder unten geneigt ist, und auch seitliche Neigungen sind möglich. Lichttechnisch sind Neigungen des Normalvektors der Bewegungsebene gegen die Richtung der optischen Achse von bis zu 45° nach oben oder unten vorstellbar, wobei in der Regel allerdings versucht wird, diese Neigung möglichst gering zu halten, damit nur eine geringe Bewegung der Blende beim Wechsel zwischen Lichtverteilungen notwendig ist, und der Scheinwerfer klein gebaut werden kann. Seitliche Neigungen des Normalvektors von maximal 5° - 10° sind lichttechnisch möglich. Bei größeren seitlichen Neigungen ist eine scharfe Abbildung der Hell-Dunkelgrenze nicht mehr möglich. Auch hier wird allerdings versucht, die Neigung möglichst gering zu halten. Diese Überlegungen gelten sinngemäß auch für die spätere Behandlung von zwei Blenden.

Mit einer vorzugsweise fernbetätigbaren Einstelleinrichtung 11 ist die Blende 3 gegen die Kraft einer Rückstellfeder 7 aus einer oberen, optisch wirksamen Position, in eine optisch unwirksame Position bewegbar. In der optisch unwirksamen Position der Blende 3 wird von dem Scheinwerfer ein Fernlicht erzeugt, wogegen in der wirksamen Position ein Abblendlicht erzeugt wird. Die Einstelleinrichtung 11 weist ein Stellglied 14 auf, welches über eine Verbindungsstelle 15 mit einem Hebel 9 verbunden ist. Beispielsweise ist die Einstelleinrichtung 11 als Hubmagnet ausgebildet, und das Stellglied ist ein Anker, der ein Gestänge aufweist, mit welchem er mit dem Hebel verbunden ist. Der Hebel, der um eine Achse 10 verschwenkbar ist, ist mit einem Verbindungsmittel 8 mit der Blende 3 verbunden. Bei dem Verbindungsmittel 8 handelt es sich beispielsweise um ein drahtförmiges oder stangenförmiges Element, das sowohl mit dem Hebel als auch mit der Blende beweglich verbunden ist.

Günstig kann es sein, wenn das Verbindungsmittel 8 in einem äußeren, der Blendenachse 6 abgewandten Bereich der Blende 3 angreift. Allerdings ist die Erfindung auch dann problemlos zu realisieren, wenn wie in der Zeichnung das Verbindungsmittel relativ nahe - allerdings außerhalb der Blendenachse 6 - an der Blende angreift.

Bei einer Aktivierung der Einstelleinrichtung 11 wird das Stellglied 14 in die Einrichtung hineingezogen und somit der Hebel 9 zu einer Verschwenkbewegung veranlasst. Dabei ist die Verschwenkbewegung des Hebels 9, d. h. insbesondere jenes Bereichs des Hebels, der mit dem Verbindungsmittel 8 in Verbindung steht, im wesentlichen nach unten, in Bewegungsrichtung der Blende 3, gerichtet. Diese Bewegung wird über die Verbindungsmittel in eine nach unten gerichtete Bewegung der Blende umgesetzt, und diese wird aus dem Strahlengang gegen die Rückstellkraft der Feder 7 bewegt. Wird die Einstelleinrichtung 11 deaktiviert, so wird die Blende 3 aufgrund der auf sie wirkenden Kraft der Feder 7 wieder nach oben in ihre optisch wirksame Position bewegt und gegen einen Anschlag 32, der an dem Trägerelement 2 angeordnet ist, gedrückt. Mit diesem Anschlag kann die optisch wirksame Position der Blende genau definiert werden. Die Feder 7 greift dabei an einem Vorsprung 28 der Blende 3 an, an welchem bei der gezeigten Ausführungsform auch das Verbindungsmittel 8 beweglich befestigt ist.

Bei der hier beschriebenen Ausführung der Erfindung wird die Blende in eine optisch wirksame Position nach einem Ausschalten bzw. Deaktivieren der Einstelleinrichtung in Folge der Rückstellkraft der Feder 7 bewegt. Dies ist eine einfach und günstig zu realisierende Variante der Erfindung. Grundsätzlich kann die Realisierung aber auch dergestalt sein, dass die Einstelleinrichtung einen anderen Antrieb aufweist, der das Stellglied auch wieder aus der Einstelleinrichtung herausbewegt, sodass die Blende in Folge dieser Bewegung des Stellglieds in die optisch wirksame Position bewegt wird.

Wie den Figuren zu entnehmen ist, sind sowohl die Einstelleinrichtung als auch der Hebel außerhalb des optischen Systems, gebildet aus Reflektor, Linse und Blendenanordnung, angeordnet. In der Fig.1 ist dabei die Einstelleinrichtung im wesentlichen unterhalb des Reflektors angeordnet, mit einer Ausrichtung, bei der das Stellglied im wesentlichen in einer Horizontalebene, etwa parallel zur optischen Achse bewegt wird, während die Fig. 2 und Fig. 3 einen Scheinwerfer zeigen, bei dem die Einstelleinrichtung ebenso wie der Hebel quer zur optischen Achse eingebaut ist.

In den Fig.1 - 3 ist die mittels der Einstelleinrichtung 11 verschwenkbare Blende 3 noch um eine Zusatzblende 17 ergänzt, die mit einer Handhabe 12 ebenfalls um die Blendenachse 6 verschwenkbar ist. Bei einem Verschwenken der Zusatzblende 17 in ihre optisch wirksame Position wird der Asymmetrieanteil an der Lichtverteilung der Rechtsverkehrsblende abgeschnitten, sodass der Scheinwerfer nun auch für Linksverkehr verwendet werden kann. Die Verschwenkbewegung der Zusatzblende 17 wird wiederum mit dem Anschlag 32 begrenzt. In der optisch wirksamen Position ist die Zusatzblende 17 außerdem über das Zusammenwirken einer Ausnehmung 19 in der Zusatzblende 17 und einer Rastnase 18 gehalten. In ihrer optisch unwirksamen Position ist die Zusatzblende 17 zwischen einem Leitblech 31 und der Rastnase 18 gehalten, wobei das Leitblech bei einem Bewegen der als federndes Blechelement ausgebildeten Zusatzblende 17 als Führung dient.

In den Figuren 4 und 4a ist eine andere Ausführung der Erfindung gezeigt, bei der die Bewegung der Blende 3' mittels Führungen 33 geführt ist. Die Bewegung in einer Ebene erfolgt dabei mittels zweier Verbindungselemente 8, welche links und rechts von der durch die optische Achse laufenden Vertikalebene an vorzugsweise in einem äußeren Bereich der Blende 3' angeordneten Vorsprüngen 28 angreifen, sodass ein Verkanten der Blende 3' in den Führungen nicht möglich ist. Die Positionierung der Blende 3' in ihrer oberen Position erfolgt dabei mit einem in den Figuren nicht gezeigten Anschlag, gegen welchen die Blende 3' in der oberen Position gedrückt ist. Die Bewegung der Blende 3' erfolgt wiederum gegen die Kraft einer ebenfalls nach der gezeigten Darstellung an den Vorsprüngen 28 angreifenden Rückstellfeder 7, oder die Bewegung der Blende nach oben erfolgt über die Verbindungselemente mittels der Einstelleinrichtung.

Eine optional vorhandene Zusatzblende 17 ist um eine Drehachse 34 verschwenkbar, wobei die Drehachse an der Blende 3' angebracht ist. Bei einem nach unten Bewegen der Blende 3' in eine Fernlicht ergebende Stellung wird somit auch die Zusatzblende 17 nach unten bewegt, sodass sie die Fernlichtverteilung nicht beeinflusst. Die Zusatzblende 17 ist üblicherweise in ihrer oberen Position ebenfalls gegen den nicht gezeigten Anschlag gedrückt und mittels der Ausnehmung 19 an der Rastnase 18 gehalten. Aus der Fig. 4a ist weiters eine Freistellung 24 für die Achse 34 der Zusatzblende 17 zu erkennen, wobei die Freistellung 24 vorzugsweise als Führung für die Achse 34 ausgebildet ist.

Damit auch im Abblendlicht für Linksverkehr ein Asymmetrieanteil vorhanden ist, ist eine Ausbildung des Scheinwerfers wie in den Fig. 5 - 13 gezeigt und im folgenden beschrieben, notwendig. Der Scheinwerfer verfügt dabei über eine Blendenanordnung 100, welche aus zwei in Höhenrichtung verstellbaren Blenden 3, 4 besteht. Die eine Blende 3 weist dabei einen Verlauf ihrer Blendenoberkante auf, der bei einem Einschwenken der Blende 3 in den Strahlenverlauf des Scheinwerfers eine Abblendlichtverteilung für Rechtsverkehr ergibt. Dementsprechend weist die andere Blende 4 einen Verlauf für Abblendlicht für Linksverkehr auf. Bei einem Verschwenken beider Blenden aus dem Strahlenverlauf ergibt sich schließlich eine Fernlichtverteilung.

Die beiden Blenden 3, 4 sind bei der gezeigten, vorteilhaften Ausführungsform um zwei im wesentlichen horizontale Blendenachsen 6, 6a verschwenkbar, wobei die beiden Blendenachsen im wesentlichen parallel der optischen Achse X des Scheinwerfers verlaufen, mit den bereits weiter oben angesprochenen Abweichungen von dem parallelen Verlauf.

An dem vorderen Rand des Reflektors 1 ist ein Trägerelement 2 angebracht, beispielsweise wiederum mittels Nieten, Schrauben, Schweißen, etc. An diesem unbeweglichen Trägerelement, welches auch zur Lichtabschottung in einem unteren Bereich des Scheinwerfer dient, und das vorzugsweise als ebenes Blechteil ausgebildet ist, ist ein ebenso ausgebildetes Schwenkelement 20 um eine Schwenkachse 21 verschwenkbar angeordnet. Dieses Schwenkelement 20 ist zwischen zwei definierten Positionen verschwenkbar, wobei in den beiden Positionen zur sicheren Positionierung das Schwenkelement an dem Trägerelement verrastbar ist. Zweckmäßigerweise verläuft die Schwenkachse 21 des Schwenkelements 20 in etwa mittig durch dieses, d. h. in etwa in dem Bereich der durch die optische Achse verlaufenden Vertikalebene.

Das Schwenkelement 20 weist zwei Ausnehmungen 22, 23 für die beiden Blendenachsen 6, 6a auf. Die beiden Ausnehmungen sind dabei beiderseits der Schwenkachse 21 in einem äußeren Bereich des Schwenkelements 20 angeordnet. Bei einem Betätigen von beispielsweise einer Handhabe 25 kann das Schwenkelement 20 aus einer ersten in seine zweite Position bzw. umgekehrt verschwenkt werden, wobei durch diese Verschwenkbewegung die eine Achse 6, 6a aus einer angehobenen in eine abgesenkte Position und die zweite Achse 6a, 6 aus einer abgesenkten in eine angehobene Position verschwenkt wird. Damit ein Verschwenken möglich ist, weist das Trägerelement 2 Freistellungen 24, 24a für die das Trägerelement 2 durchstoßenden Blendenachsen 6, 6a auf. Es kann auch vorgesehen sein, dass diese Freistellungen 24, 24a als Führungen für die Blendenachsen ausgebildet sind, wozu diese dann im wesentlichen dem Durchmesser der Achsen angepasst sind.

In Folge des Verschwenkens des Schwenkelementes und der damit verbundenen Auf-bzw. Abbewegung der beiden Blendenachsen 6, 6a wird eine Blende, nämlich jene mit der Blendenachse in ihrer oberen Position, in eine optisch wirksam Position gebracht und kann für die Erzeugung einer Abblendlichtverteilung herangezogen werden, während die andere Blende mit der Blendenachse in einer unteren Position sich in einer optisch unwirksamen Lage befindet.

Die Blendenachsen können getrennt von dem Schwenkelement ausgebildet sein, oder sie sind beispielsweise mit dem Schwenkelement verpresst. In beiden Fällen ist es aber zweckmäßig, wenn Freistellungen oder Führungsschlitze für die Blendenachsen in dem Trägerelement vorgesehen sind, damit eine möglichst nahe Anordnung der verschiedenen Elemente aneinander möglich ist.

Des weiteren ist aus den Figuren 5 - 7 noch ein Hebel 9 sowie eine außerhalb des von Reflektor 1, Blendenanordnung 100 und Linse gebildeten optischen Systems angeordnete Einstelleinrichtung 11, die vorzugsweise als Hubmagnet ausgebildet ist, gezeigt. Bei der dargestellten beispielhaften Ausführungsform sind dabei sowohl der Hebel 9 als auch die Einstelleinrichtung, die etwa fernbetätigbar ausgebildet ist, in einem unteren Bereich des Scheinwerfers, d. h. im wesentlichen unterhalb des Reflektors angeordnet, wobei zumindest der Hebel bereichsweise auch über die Blendenanordnung in Richtung Linse hinausragen kann.

Der Hebel 9 ist um eine Drehachse 10 verschwenkbar an dem Reflektor 1 oder dem Trägerelement 2 angeordnet, welches dazu abgewinkelt und nach hinten, in Richtung Reflektor geführt ausgebildet ist.

Zum Umschalten zwischen Abblendlicht und Fernlicht ist der Hebel 9 über Verbindungsmittel 8, 8a mit den Blenden 3, 4 beweglich verbunden. Weiters ist der um eine Drehachse 10 verschwenkbare Hebel 9 auch noch mit einem Stellglied 14 der Einstelleinrichtung 11 an einer entsprechenden Verbindungsstelle 15 beweglich verbunden. Beispielsweise handelt es sich im Falle eines Hubmagneten 11 um einen Anker 14 mit Gestänge. Die Einstelleinrichtung, etwa der Hubmagnet, befindet sich gemäß dem gezeigten Ausführungsbeispiel an der Unterseite des Reflektors und ist beispielsweise direkt an diesem befestigt. Es kann aber auch sein, dass die Befestigung der Einstelleinrichtung an dem dazu wiederum abgewinkelt und nach hinten geführten Trägerelement angebracht ist.

Das Stellglied bzw. Gestänge, welches beispielsweise als hakenförmige Verlängerung des Ankers 14 des Hubmagneten 11 ausgebildet ist, ist ebenfalls mit dem Hebel 9 verbunden, und bei einem Betätigen beispielsweise des Hubmagneten 11 wird der Anker 14 mit dem Gestänge in den Magneten hineingezogen und veranlasst den Hebel 9 zu einer Verschwenkbewegung um seine Drehachse 10. Aufgrund dieser Verschwenkbewegung wird der vordere, der Linse 16 zugewandte Bereich des Hebels, in dem die Verbindungsstellen 90, 91 mit den Verbindungsmitteln liegen, nach unten bewegt und zieht über die Verbindungsmittel, die etwa draht- oder stangenförmig ausgebildet sind, die beiden Blenden aus einer angehobenen Position in eine abgesenkte Position, sodass von den Blenden kein Licht mehr abgeschottet wird. Dabei werden beide Blenden im wesentlichen gleichzeitig nach unten bewegt, wobei hier angemerkt sei, dass nur eine Blende in ihrer optisch wirksamen, ein Abblendlicht erzeugenden Position angeordnet war, während die andere Blende in Folge der Position des Schwenkelements ohnehin optisch unwirksam war.

Entsprechend der Zeichnung sind die Blenden 3, 4 in der Regel als ebene Blechelemente ausgebildet und weisen in einem der Blendenachse 6, 6a abgewandten Bereich Verbindungsstellen 28, 29 für die Verbindungsmittel auf. Bei einer einfachen Ausführungsform sind diese Verbindungsstellen 28, 29 gemäß z. B. Fig. 6 als kleine Laschen aus dem Blendenblech aufgebogen und weisen beispielweise kleine Öffnungen auf, in welchen die Verbindungsmittel befestigt sind.

Bei der gezeigten Ausführungsform verläuft die Drehachse 10 des Hebels 9 in etwa waagrecht und quer bzw. normal auf die optische Achse X, und die bewegliche Verbindung zwischen Stellglied und Hebel 9 liegt unterhalb der Drehachse 10. Anders als in der Zeichnung dargestellt ist es aber auch möglich, dass der Hebel 9 nicht eine Ausrichtung in Richtung der optischen Achse X aufweist, sondern beispielsweise quer dazu, sodass seine Drehachse 10 parallel zur optischen Achse verläuft. Bei der Verbindung des Hebels mit den Blenden muss dann natürlich der unterschiedliche, vom Hebel in Abhängigkeit von der jeweiligen horizontalen Position zurückgelegte Weg berücksichtigt werden, damit beide Blenden ausreichend aus dem Strahlengang bewegt werden.

Die Blenden 3, 4 werden dabei vorteilhafterweise gegen die Rückstellkraft einer Feder 7, die bei der gezeigten Ausführungsform an den Laschen 28, 29 angreift, aus ihrer angehobenen in ihre abgesenkte Position bewegt. Bei einem Ausschalten des Hubmagneten 11 werden aufgrund des Verschwindens der auf den Anker wirkenden Kraft, welche diesen in den Magneten hineinzieht, die beiden Blenden mittels der Rückstellfeder 7 wieder in ihre obere Position gedrückt, wobei die jeweils optisch wirksame Blende gegen einen Anschlag 26, 27 gedrückt wird, der die Abblendlichtposition der Blende 3, 4 exakt definiert. Grundsätzlich kann zur Erzeugung der Rückstellkraft für jede der beiden Blenden auch jeweils eine eigene Rückstellfeder verwendet werden. Auch ist es, wie bereits beschrieben, möglich, dass die Blenden wieder mittels einer dazu eingerichteten Einstelleinrichtung in ihre angehobene Position bewegt werden.

In der Fig. 8 und Fig. 9 ist beispielsweise die Blendenstellung zur Erzeugung einer Abblendlichtverteilung für Rechtsverkehr dargestellt. Das Schwenkelement 20 ist gegen den Anschlag 26 gedrückt und in dieser Position verrastet, sodass die Blendenachse 6 für die Blende 3 zur Erzeugung einer Abblendlichtverteilung für Rechtsverkehr in einer oberen Position angeordnet ist, während die andere Blendenachse 6a sich in einer unteren Position befindet. Die beiden Blenden 3, 4 sind von der Federn 7 gegen die Anschläge 26, 27 gedrückt, da die Einstelleinrichtung nicht betätigt ist und der Hebel 9 sich in einer oberen, in etwa waagrechten Position befindet, wie dies der Fig. 9 zu entnehmen ist. In Folge der Tatsache, dass die Blendenachse 6 sich in einer oberen Position befindet, ist nur die Blende 3 optisch wirksam, obwohl sich auch die zweite Blende 6a in einer grundsätzlich angehobenen Position befindet.

In den Fig. 10 und Fig. 11 ist die grundsätzlich ähnliche Situation zur Erzeugung einer Abblendlichtverteilung bei Linksverkehr dargestellt. Gegenüber den Fig. 8 und Fig. 9 ist hier das Schwenkelement 20 um seine Schwenkachse 21 so verschwenkt, dass es gegen den Anschlag 27 gedrückt und in dieser Position verrastet ist. Auf diese Weise befindet sich die Blendenachse 6a für Linksverkehr in einer oberen Position, und bei nicht eingeschalteter Einstelleinrichtung bedeutet dies, dass die Blende 4 zur Erzeugung eines Abblendlichtes für Linksverkehr in den Strahlenverlauf in Folge der Kraft der Rückstellfeder eingeschwenkt ist. Die Blende 3 befindet sich ebenfalls in einer angehobenen Position, in Folge der Absenkung ihrer Achse 6 ist sie aber optisch unwirksam.

Abschließend ist in den Fig. 12 und Fig. 13 die Situation bei einer Fernlichtverteilung, und zwar hier in der Stellung des Schwenkelements 20 für Rechtsverkehr, dargestellt, wobei anzumerken ist, dass die folgenden Erläuterungen auch bei der Stellung des Schwenkelements für Linksverkehr gültig sind. Ausgangspunkt ist die in den Fig. 8 und Fig. 9 gezeigte Position der Blenden. Die Blendenachse 6 für die Blende 3 für Rechtsverkehr befindet in einer oberen Position, sodass diese Blende grundsätzlich die optisch wirksame ist. Bei Einschalten des Fernlichts wird nun die Einstelleinrichtung, also beispielsweise der Hubmagnet 11, betätigt und der Anker mit dem Gestänge 14 wird in den Hubmagneten bis zu einem nicht dargestellten Anschlag innerhalb des Spulenkörpers des Hubmagneten hineingezogen. In Folge dieser Bewegung des Stellglieds wird der Hebel 9 um seine Drehachse 10 verschwenkt und mit seinem vorderen, der Linse zugewandten Bereich, in dem die Verbindungsmittel 8, 8a beweglich angebracht sind, nach unten bewegt. Auf diese Weise werden die beiden Blenden, sowohl die optisch wirksame Blende 3 als auch die unwirksame Blende 4, nach unten und aus dem Strahlengang des Scheinwerfers verschwenkt, und im Außenraum des Scheinwerfers wird eine Fernlichtverteilung erzeugt.

## Patentansprüche

1. Fahrzeugscheinwerfer nach dem Projektionsprinzip, mit einem Reflektor (1), zumindest einer Lichtquelle (30), und einer in Lichtrichtung vor dem Reflektor (1) angeordneten Linse (16), sowie einer zwischen dem Reflektor und der Linse angeordneten Blendenanordnung (100) aus zumindest einer in den Strahlengang bewegbaren bzw. aus diesem herausbewegbaren Blende (3, 4; 3'), mit einer Einstelleinrichtung (11), welche ein bewegliches Stellglied (14) aufweist, das mit der zumindest einen Blende (3, 4; 3') so verbunden ist, dass bei einem Betätigen der Einstelleinrichtung (11) die zumindest eine Blende (3, 4; 3') aus einer angehobenen/abgesenkten Position in eine abgesenkte/angehobene Position bewegbar ist, wobei die Einstelleinrichtung (11) außerhalb des von Reflektor (1), Blendenanordnung (100) und Linse (16) gebildeten optischen Systems angeordnet ist, und das Stellglied (14) mit einem um eine Achse (10) drehbar gelagerten Hebel (9) verbunden ist, wobei der Hebel (9) in Folge der Bewegung des Stellglieds (14) zu einer Drehbewegung um seine Achse (10) veranlassbar ist,
**dadurch gekennzeichnet, dass**
die zumindest eine Blende (3, 4; 3') im wesentlichen in einer Ebene in Höhenrichtung bewegbar ist, und der Hebel (9) und die zumindest eine Blende (3, 4; 3') beweglich mit zumindest einem Verbindungsmittel (8, 8a) verbunden sind, welches eine Verschwenkbewegung des Hebels (9) in eine Verschwenkbewegung der zumindest einen Blende (3, 4; 3') aus einer angehobenen/abgesenkten Position in eine abgesenkte/angehobene Position umsetzt.

2. Scheinwerfer nach Anspruch 1, **dadurch gekennzeichnet, dass** die Bewegungsebene der zumindest einen Blende (3, 4; 3') im wesentlichen normal auf eine durch die optische Achse (X) verlaufende Vertikalebene steht.

3. Scheinwerfer nach Anspruch 1 oder 2, **dadurch gekennzeichnet, dass** die Bewegungsebene der zumindest einen Blende (3, 4; 3') einen im wesentlichen zur Richtung der optischen Achse (X) parallelen Normalvektor aufweist.

4. Scheinwerfer nach einem der Ansprüche 1 bis 3, **dadurch gekennzeichnet, dass** die zumindest eine Blende (3, 4) um eine Blendenachse (6, 6a) in ihrer Bewegungsebene verschwenkbar ist.

5. Scheinwerfer nach einem der Ansprüche 1 bis 3, **dadurch gekennzeichnet, dass** die zumindest eine Blende (3') in Führungen (33) geführt ist.

6. Scheinwerfer nach einem der Ansprüche 1 bis 5, **dadurch gekennzeichnet, dass** der Hebel (9) im wesentlichen in eine Bewegungsrichtung der zumindest einen Blende (3, 4) verschwenkbar ist.

7. Scheinwerfer nach einem der Ansprüche 1 bis 6, **dadurch gekennzeichnet, dass** der Hebel (9) außerhalb des von Reflektor (1), Blendenanordnung (100) und Linse (16) gebildeten optischen Systems angeordnet ist.

8. Scheinwerfer nach einem der Ansprüche 1 bis 7, **dadurch gekennzeichnet, dass** das zumindest eine Verbindungsmittel (8, 8a) drahtförmig ausgebildet ist.

9. Scheinwerfer nach einem der Ansprüche 1 bis 7, **dadurch gekennzeichnet, dass** das zumindest eine Verbindungsmittel (8, 8a) stangenförmig ausgebildet ist.

10. Scheinwerfer nach Anspruch 4, **dadurch gekennzeichnet, dass** die Blendenachse (6, 6a) in Bezug auf die optische Achse (X) in einem äußeren Bereich der Blende (3, 4) verläuft.

11. Scheinwerfer nach Anspruch 10, **dadurch gekennzeichnet, dass** die Verbindungsmittel (8, 8a) mit der zumindest einen Blende (3, 4) in einem äußeren, dem Bereich der Blendenachse (6, 6a) bezüglich der optischen Achse (X) gegenüberliegenden Bereich verbunden sind.

12. Scheinwerfer nach Anspruch 5, **dadurch gekennzeichnet, dass** an der Blende (3') zumindest zwei Verbindungsmittel (8) angreifen.

13. Scheinwerfer nach einem der Ansprüche 1 bis 12, **dadurch gekennzeichnet, dass** zusätzlich zu der zumindest einen Blende (3, 3') eine Zusatzblende (17) vorgesehen ist, welche um eine Drehachse (6, 34) in Höhenrichtung in einer zu der Bewegungsebene der Blende (3, 3') im wesentlichen parallelen Ebene verschwenkbar ist.

14. Scheinwerfer nach Anspruch 4 und 13, **dadurch gekennzeichnet, dass** die Blende (3) sowie die Zusatzblende (17) eine gemeinsame Blendenachse (6) aufweisen.

15. Scheinwerfer nach Anspruch 5 und 13, **dadurch gekennzeichnet, dass** die Drehachse (34) der Zusatzblende (17) bezüglich der Blende (3') fest ist.

16. Scheinwerfer nach einem der Ansprüche 1 bis 12, **dadurch gekennzeichnet, dass** die Blendenanordnung (100) aus zumindest zwei um Blendenachsen (6, 6a) verschwenkbare Blenden (3, 4) besteht, und ein um eine Drehachse (21) drehbar gelagertes Schwenkelement (20) vorgesehen ist, dessen Drehachse (21) im wesentlichen parallel zu den Blendenachsen (6, 6a) verläuft und in horizontaler Richtung zwischen den Achsen (6, 6a) der Blenden angeordnet ist, wobei das Schwenkelement (20) mit den Achsen (6, 6a) der Blenden gekoppelt ist, und bei Verschwenken des Schwenkelementes (20) die eine Blendenachse aus einer angehobenen in eine abgesenkte Position und die andere Blendenachse aus einer abgesenkten in eine angehobene Position bewegbar ist.

17. Scheinwerfer nach Anspruch 16, **dadurch gekennzeichnet, dass** das Schwenkelement (20) an einem Trägerelement (2) drehbar gelagert ist.

18. Scheinwerfer nach Anspruch 16 oder 17, **dadurch gekennzeichnet, dass** das Schwenkelement (20) an die Blendenachsen (6, 6a) angepasste Ausnehmungen (22, 23) aufweist.

19. Scheinwerfer nach Anspruch 16 oder 17, **dadurch gekennzeichnet, dass** die Blendenachsen (6, 6a) bezüglich des Schwenkelements (20) fest sind.

20. Scheinwerfer nach einem der Ansprüche 16 bis 19, **dadurch gekennzeichnet, dass** das Trägerelement (2) Freistellungen (24, 24a) für die Blendenachsen (6, 6a) aufweist.

21. Scheinwerfer nach einem der Ansprüche 16 bis 20, **dadurch gekennzeichnet, dass** die Drehachse (21) in etwa mittig, im Bereich der vertikalen, die optische Achse enthaltenden Längsmittelebene durch das Schwenkelement (20) verläuft.

22. Scheinwerfer nach einem der Ansprüche 16 bis 21, **dadurch gekennzeichnet, dass** das Schwenkelement (20) eine im wesentlichen flächige Ausgestaltung aufweist.

23. Scheinwerfer nach einem der Ansprüche 16 bis 22, **dadurch gekennzeichnet, dass** das Schwenkelement (20) in Lichtaustrittsrichtung gesehen nach dem Trägerelement (2) und vor der Blendenanordnung (100) angeordnet ist.

24. Scheinwerfer nach einem der Ansprüche 16 bis 23, **dadurch gekennzeichnet, dass** das Trägerelement (2) und/oder das Schwenkelement (20) in optisch geringem Abstand zu der Blendenanordnung (100) angeordnet ist/sind.

25. Scheinwerfer nach einem der Ansprüche 1 bis 24, **dadurch gekennzeichnet, dass** die Einstelleinrichtung (11) als Hubmagnet ausgebildet ist.
